# EUROPÄISCHE PATENTSCHRIFT

(11) **EP 0 188 636 B1**
(45) Veröffentlichungstag und Bekanntmachung des Hinweises auf die Patenterteilung: **06.04.1988**
(21) Anmeldenummer: 85100493.7
(22) Anmeldetag: 18.01.1985
(51) Int. Cl.: B65H 51/22, D03D 47/36

(54) **Vorrichtung zum Speichern von fadenförmigem Material**
Storage-device for thread-like material
Dispositif d'emmagasinage de matériel filiforme

(43) Veröffentlichungstag der Anmeldung: 30.07.1986
(73) Patentinhaber: GEBRÜDER SULZER AKTIENGESELLSCHAFT, CH-8401 Winterthur (CH)
(72) Erfinder: van Donk, Cornelis, NL-5425 VM Mortel (NL)
(74) Vertreter: Sparing Röhl Henseler Patentanwälte

(56) Entgegenhaltungen:
- EP-A- 0 142 591
- FR-A- 2 428 603
- FR-A- 2 531 110
- GB-A- 2 140 045

## Beschreibung

Die Erfindung betrifft eine Vorrichtung zum Speichern von von einer Vorratsspule abziehbarem fadenförmigem Material, z. B. Schussgarn, Draht, Band usw., insbesondere an einer Webmaschine, mit einem Wickelkörper, der einen um eine Drehachse angeordneten Tragteil und eine auf diesem angebrachte, eine zentrale Achse aufweisende, im wesentlichen zylinderförmige Wickeltrommel sowie eine Anzahl zur Wickeltrommel radial einstellbare Umfangselemente zur Führung des auf dem Umfang des Wickelkörpers in einer einlagigen Wicklung speicherbaren und vom Wickelkörper in axialer Richtung über Kopf abziehbaren fadenförmigen Materials enthält.

Bei einer durch die FR-A-2 428 603 bekannten Vorrichtung der genannten Art ist die Wickeltrommel bezüglich der Drehachse exzentrisch im Randbereich einer gegen Drehung gesicherten Tragscheibe feststehend angebracht. Entsprechend der jeweiligen Radialposition der Umfangselemente, welche mit einer Umfangspartie der Wickeltrommel jeweils eine vieleckige bis annähernd kreisförmige Führungsbahn für das zu speichernde fadenförmigen Materialbestimmen, können unterschiedliche Wickeldurchmesser eingestellt werden. Dabei verläuft lediglich die dem grössten Wickeldurchmesser entsprechende Führungsbahn im wesentlichen konzentrisch zur Drehachse, während die den kleineren Wickeldurchmessern entsprechenden Führungsbahnen je zur Drehachse exzentrisch verlaufen. Die dem abnehmenden Wickeldurchmesser entsprechend zunehmende Exzentrizität der Fadenwicklung kann insbesondere bei den kleinen Wickeldurchmessern zu diskontinuierlichen Beanspruchungen und damit zu Spannungsschwankungen in dem von der Vorratsspule zum Wickelkörper verlaufenden Abschnitt des fadenförmigen Materials führen.

Der Erfindung liegt die Aufgabe zugrunde, eine in dieser Hinsicht verbesserte, weiterentwickelte Vorrichtung der eingangs genannten Art zu schaffen, die einen kontinuierlichen, schonenden Abzug des fadenförmigen Materials von der Vorratsspule gestattet.

Diese Aufgabe wird gemäss der Erfindung dadurch gelöst, dass die Wickeltrommel am Tragteil quer zur Drehachse verstellbar befestigt ist.

Bei der erfindungsgemäss ausgebildeten Speichervorrichtung sind in jeder bezüglich der Drehachse exzentrischen Stellung der Wickeltrommel die Umfangselemente je in eine Radialstellung zur Wickeltrommel einstellbar, in der ihre bezüglich der zentralen Achse der Wickeltrommel peripheren Partien, welche in einer zur zentralen Achse senkrecht verlaufenden Ebene liegen, und die in der gleichen Ebene liegende, von der Drehachse am weitesten entfernte Umfangspartie der Wickeltrommel einen zur Drehachse konzentrischen umschriebenen Kreis bestimmen, dessen Durchmesser zwischen den durch die entsprechenden Abmessungen des Tragteils und der Wickeltrommel gegebenen Grenzen frei einstellbar ist. Diese Anordnung gewährleistet bei allen Wickeldurchmessern eine im wesentlichen konstante, besonders geringe Beanspruchung des Fadenmaterials und ist damit insbesondere für die Verarbeitung von empfindlichem Fadenmaterial geeignet.

Nach einer Ausführungsform der Erfindung, welche auf besonders einfache und betriebssichere Weise, unter Beibehaltung einer genau definierten Verbindungsstelle zwischen den relativ zueinander verstellbaren Teilen, eine genaue Einstellung des jeweils gewünschten Wickeldurchmessers gestattet, kann die Wickeltrommel am Tragteil um eine gegenüber der Drehachse und gegenüber der zentralen Achse der Wickeltrommel versetzt angeordnete Schwenkachse verschwenkbar angelenkt und um diese Schwenkachse verstellbar befestigbar sein.

Dabei ist es besonders zweckmässig, wenn die Schwenkachse der Wickeltrommel gegenüber deren zentraler Achse und gegenüber der Drehachse je um den gleichen Betrag versetzt ist. Entsprechend kann auch die Wickeltrommel allein - ohne Verwendung von Umfangselementen - konzentrisch zur Drehachse des Wickelkörpers eingestellt werden, so dass auch bei dem durch den Durchmesser der Wickeltrommel gegebenen kleinsten Wickeldurchmesser des Wickelkörpers das Aufwickeln des zu speichernden fadenförmigen Materials mit im wesentlichen konstanter Spannung gewährleistet wird.

Eine Vorrichtung in einer besonders kompakten, betriebssicheren Bauweise kann in weiterer Ausgestaltung der Erfindung dadurch erzielt werden, dass mindestens zwei an der Stirnseite der Wickeltrommel um deren zentrale Achse gegeneinander versetzt angreifende, gegen den Tragteil verspannbare Halteteile vorgesehen sind.

Nach einer Ausführungsform der Erfindung kann auf besonders einfache Weise eine präzise und zudem über den ganzen Verstellbereich stufenlose Einstellung der Wickeldurchmesser des Wickelkkörpers dadurch erzielt werden, dass der Tragteil mindestens zwei an seiner der Wickeltrommel zugekehrten Stirnseite ausgebildete Führungsschlitze zum Führen je eines der Halteteile enthält.

Im Zusammenhang mit einer an den Tragteil angelenkten Wickeltrommel kann die Einstellung des Wickeldurchmessers dadurch erleichtert werden, dass die Führungsschlitze kreisbogenförmig ausgebildet und konzentrisch zur Schwenkachse der Wickeltrommel angeordnet sind.

An einer Vorrichtung mit in der Wickeltrommel angeordneten Führungselementen, die je durch eine am Umfang der Wickeltrommel vorgesehenen Öffnung von innen her zwischen zwei Windungen des fadenförmigen Materials und zurück führbar sind, können in weiterer Ausgestaltung der Erfindung die Führungselemente über eine in der Wickeltrommel gelagerte, gegenüber der Drehachse des Wickelkörpers versetzte Welle antreibbar sein, welche mit einer die Drehachse des Wickelkorpers bestimmenden Antriebswelle relativ zu dieser verstellbar getrieblich verbunden ist. Durch diese Anordnung kann in jeder Stellung der Wickeltrommel der vom Maschinenantrieb abgeleitete Antrieb der Führungselemente gewährleistet werden, welche jeweils ein auf dem Wickelkörper gespeichertes, für einen folgenden Schusseintrag bereitgestelltes Wicklungspaket von dem für einen weiteren Schusseintrag zu bildenden Wicklungspaket trennen.

Bei einer Vorrichtung mit Führungselementen, welche an einem Drehkörper ausgebildet sind, der um eine bezüglich der Drehachse des Wickelkörpers quer gestellte Achse drehbar angeordnet ist, kann nach einer Ausführungsform der Erfindung eine besonders kompakte Bauweise mit einer relativ geringen Abmessung der Vorrichtung in axialer Richtung dadurch erzielt werden, dass der Tragteil an seiner der Wickeltrommel zugekehrten Stirnseite eine dem Bewegungsbereich des jeweils mit der Wickeltrommel verstellbaren Drehkörpers entsprechende Ausnehmung enthält, welche zur Aufnahme eines in den Bereich des Tragteils einfübaren Abschnitts der Umfangspartie des Drehkörpers geeignet ist.

Die Erfindung wird anhand von in der Zeichnung schematisch dargestellten Ausführungsbeispielen erläutert. Es zeigen:
Fig. 1 einen erfindungsgemäss ausgebildeten Fadenspeicher in einem Längsschnitt,
Fig. 2 eine zugehörige Seitenansicht mit einem Schnitt entsprechend der Linie 11-11 in der Fig. 1,
Fig. 3 eine Einzelheit des Fadenspeichers in einem Schnitt entsprechend der Linie 111-111 in der Fig. 1,
Fig. 4 und 5 entsprechende Seitenansichten des Fadenspeichers nach Fig. 1, je in einer anderen Betriebsstellung,
Fig. 6 einen Fadenspeicher in einer abgewandelten Ausführungsform, in einer kleineren Darstellung in einem Teillängsschnitt, und
Fig. 7 eine zugehörige Seitenansicht gemäss Pfeil VII in der Fig. 6.

Der Fadenspeicher 1 nach den Fig. 1 und 2 enthält ein feststehendes Gehäuse 2, das mit einem Fussteil 3 auf einem Trägerteil 4 einer Webmaschine oder eines Spulengestells befestigt ist. Im Gehäuse 2 ist ein in einem Kugellager 5 drehbar gelagerter Antriebskörper 6 angeordnet, der über ein Ritzel 6a und z. B. einen Riementrieb 7 mit einer nicht dargestellten Steuerwelle des Webmaschinenantriebs getrieblich verbunden ist.

Der Antriebskörper 6 enthält ein zu seiner Drehachse 8 unter einem Winkel a von z. B. 40 geneigtes Führungsrohr 9 und einen dem Massenausgleich dienenden, diametral zum Führungsrohr 9 angeordneten und entsprechend geneigten Ausgleichsstab 10. Das Führungsrohr 9, welches im Antriebskörper 6 drehbar gelagert sein kann und gegebenenfalls über eine nicht dargestellte Antriebseinrichtung um seine Achse in Drehung versetzt werden kann, dient zum Zuführen eines von einer Vorratsspule 11 kommenden, strichpunktiert angedeuteten Schussfadens 12 auf den Umfang eines feststehenden Wickelkörpers 13.

Der Wickelkörper 13 enthält eine als Tragteil ausgebildete Grundscheibe 14 und eine auf diese aufgesetzte, annähernd zylinderförmige Wickeltrommel 15, welche eine zentrale Achse 16 aufweist. Wie in der Fig. 1 angedeutet, können am Kopfende 15a der Wickeltrommel 15 Führungen 17 für mehrere, z. B. sieben, bezüglich der Achse 16 radial einstellbare, bügelförmige Umfangselemente 18 vorgesehen sein, welche je eine im wesentlichen parallel zur benachbarten Mantellinie der Wickeltrommel 15 einstellbare Trägerpartie 18a (Fig. 6) für den aufzuwickelnden Schussfaden 12 aufweisen. Entsprechende Umfangselemente, deren Ausbildung und deren Befestigung an der Wickeltrommel 15 und an der Grundscheibe 14 nicht Gegenstand der vorliegenden Erfindung sind, sind z. B. aus der FR-A-2 428 603 bekannt. In der in den Fig. 1 und 2 dargestellten, zur Drehachse 8 koaxialen Betriebsstellung der Wickeltrommel 15 entfallen die Umfangselemente 18, von denen eines in der Fig. 1 strichpunktiert angedeutet ist. Die Grundscheibe 14 ist über Kugellager 21, von denen in der Fig. 1 nur eines dargestellt ist, auf einer mit dem Antriebskörper 6 fest verbundenen Antriebswelle 22 gelagert, auf der ein Zahnrad 23 aufgekeilt ist. Die Grundscheibe 14 und die mit ihr verbundene Wickeltrommel 15 sind auf noch zu beschreibende Weise durch einen am Gehäuse 2 verstellbar befestigten gabelförmigen Führungsbügel 20 gegen Drehung gesichert.

Die Wickeltrommel 15 ist an der Grundscheibe 14 um eine zur Drehachse 8 und zur zentralen Achse 16 parallele, gegenüber diesen Achsen je um einen gleichen Betrag exzentrisch versetzte Achse 24 einer Welle 25 verschwenkbar angelenkt und durch Schrauben 26 um diese Achse 24 verstellbar befestigt. Die Welle 25 ist mit einer Antriebsschnecke 25a versehen und über Kugellager 27 und 28 in der Grundscheibe 14 sowie in einem in der Wickeltrommel 15 angeordneten Getriebegehäuse 30 gelagert. An dem der Grundscheibe 14 zugekehrten Ende der Welle 25 ist ein Zahnrad 31 befestigt, welches mit dem Zahnrad 23 der Antriebswelle 22 kämmt. Die Antriebsschnecke 25a ist mit einem Schneckenrad 32 in Eingriff, welches mit einem Sternrad 33 auf einer quer zur axialen Erstreckung der Wickeltrommel 15 angeordneten Welle 34 befestigt ist. Die Welle 34 ist über Kugellager 35 im Getriebegehäuse 30 gelagert.

Am Sternrad 33 sind Zähne 36 ausgebildet, welche durch einen am Umfang der Wickeltrommel 15 ausgebildeten, im wesentlichen parallel zur Achse 16 verlaufenden Schlitz 37 zwischen zwei Arme 20a 20b des Führungsbügels 20 einführbar sind.

Während des Betriebs rotiert der Antriebskörper 6 mit dem Zahnrad 23 und dem Führungsrohr 9 gemäss Pfeil 38 um die Drehachse 8, wobei das Eintrittsende des Führungsrohrs 9 immer im Bereich der Drehachse 8 verbleibt. Der vom Austrittsende des Führungsrohrs 9 ablaufende Schussfaden 12 wird auf eine relativ stark konische Umfangspartie 15b der Wickeltrommel 15 in Fadenwindungen aufgelegt. Diese werden anschliessend durch die Zähne 36 des über die Welle 25 angetriebenen Sternrades 33 über die im wesentlichen zylindrische oder, wie dargestellt, schwach konische Umfangspartie 15c der Wickeltrommel 15 in Fig. 1 nach rechts geschoben und während des Schusseintrags jeweils absatzweise über das Kopfende 15a der Wickeltrommel 15 abgezogen.

Wie insbesondere aus der Fig. 3 hervorgeht, können in der Grundscheibe 14 drei kreisbogenförmige Schlitze 41, 42 und 43 ausgebildet sein, die zur Achse 24 konzentrisch gegeneinander in Umfangsrichtung versetzt angeordnet sind. In den Schlitzen 41, 42 und 43 sind die an der Wickeltrommel 15 angreifenden, je in einer Führungshülse 44 angeordneten Schrauben 26 geführt, welche entsprechende Verschwenkungen derWickeitromme) 15 um die Achse 24 und damit unterschiedliche Einstellungen der Wickeltrommel 15 quer zur Drehachse 8 auf der Grundscheibe 14 zulassen. Die Grundscheibe 14 ist an ihrer Stirnseite ferner mit einer Ausnehmung 45 versehen, welche einen in den Bereich der Grundscheibe 14 ragenden Abschnitt der Umfangspartie des Sternrades 33 aufnimmt, wobei die Form der Ausnehmung 45 dem Schwenkbereich des mit der Wickeltrommel 15 um die Achse 24 verschwenkbaren Sternrades 33 angepasst ist.

An der Stirnseite der Grundscheibe 14 können zur Drehachse konzentrische Ringnuten ausgebildet oder, wie in den Fig. 2, 3,4 und 5 strichpunktiert angedeutet, entsprechende konzentrische Markierungskreise 46,46a, 46b, 46c angebracht sein, welche zum Führen bzw. zum erleichterten Einstellen der Umfangselemente 18 bezüglich der Grundscheibe 14 dienen.

Die Wickeltrommel 15 ist - bei gelösten Schrauben 26 - durch Verschwenken um die Achse 24 der Welle 25 gegenüber der feststehenden Grundscheibe 14 zwischen der in der Fig. 2 dargestellten, bezüglich der Drehachse 8 zentrischen Betriebsstellung und einer in der Fig. 5 dargestellten, bezüglich der Drehachse 8 exzentrischen Betriebsstellung 15" verstellbar, in welcher der an der Grundscheibe 14 anliegende Rand der Wickeltrommel 15 den entlang dem Rand der Grundscheibe 14 verlaufenden grössten Markierungskreis 46 berührt. Entsprechend sind die in den Schlitzen 41, 42, 43 geführten Schrauben 26 je zwischen der in der Fig. 3 dargestellten Stellung und einer Stellung 26" nach Fig. 5 verstellbar, so dass die Befestigung der Wickeltrommel 15 auch in jeder beliebigen, innerhalb des Schwenkbereichs liegenden exzentrischen Betriebsstellung gewährleistet ist. In der Fig. 4 ist eine mittlere Betriebsstellung 15' dargestellt, in welcher der Rand der Wickeltrommel 15 auf den kleineren Markierungskreis 46b eingestellt ist und die Schrauben 26 je eine entsprechende Stellung 26' einnehmen.

Der Führungsbügel 20 ist am Gehäuse 2 mittels Schrauben 51 befestigt. Entsprechend der Darstellung in den Fig. 2,4 und 5 können die Schrauben 51 am Führungsbügel 20 in quer zum Umfang des Gehäuses 2 verlaufenden Schlitzen 52 angeordnet und am Gehäuse 2 in einem kreisbogenförmigen, zur Drehachse 8 konzentrischen Führungsschlitz 53 in Umfangsrichtung verstellbar und feststellbar geführt sein. Der Führungsbügel 20 kann somit in jeder Betriebsstellung 15' bzw. 15" der Wickeltrommel 15 in einer entsprechenden Betriebsstellung 20' bzw. 20" eingestellt werden, wodurch das Sternrad 33 in der jeweiligen Betriebsstellung 33' bzw. 33" seitlich geführt und die Wickeltrommel 15 gegen Drehung gesichert wird.

In der Betriebsstellung nach den Fig. 1 und 2 weist der Wickelkörper 13 den durch den Durchmesser der zur Drehachse 8 konzentrisch eingestellten Wickeltrommel 15 gegebenen kleinsten Wickeldurchmesser auf. Durch Verschwenken der Wickeltrommel 15 um die Achse 24 und entsprechende radiale Einstellungen der Trägerpartien 18a der Umfangselemente 18 auf einen zur Drehachse 8 konzentrischen Grosskreis, der die von der Drehachse 8 jeweils am weitesten entfernte Umfangspartie der Wickeltrommel 15 berührt, können grössere, dem jeweiligen Grosskreis entsprechende Wickeldurchmesser eingestellt werden, wobei die Fadenwicklungen in jeder Schwenkstellung der Wickeltrommel 15 im wesentlichen konzentrisch zur Drehachse 8 verlaufen. Entsprechend sind die Enden der Umfangselemente 18 in der Betriebsstellung nach Fig. 4 auf den Markierungskreis 46b, und in der Betriebsstellung nach Fig. 5 auf den grössten Markierungskreis 46 eingestellt. Auf diese Weise lässt sich der Wickeldurchmesser des Wickelkörpers 13 und damit die jeweils zu speichernde Fadenlänge sehr genau an unterschiediiche, z. B. durch die Beschaffenheit des zu verarbeitenden Fadenmaterials und - bei Webmaschinen - durch die Breite des herzustellenden Gewebes gegebene Betriebserfordernisse anpassen.

Entsprechend der Darstellung nach Fig. 6 kann die Wickeltrommel 15 auch auf einer mit dem Maschinenantrieb gekoppelten drehbaren Grundscheibe 14a quer zur Drehachse 8 verstellbar befestigt sein. Die Grundscheibe 14a, die Wickeltrommel 15 und die Umfangselemente 18 bilden somit einen um die Drehachse 8 drehbaren Wickelkörper 13a. dem der Schussfaden 12 tangential zugeführt wird. Entsprechend kann die die Drehachse 8 bildende Welle 22 gegen Drehung gesichert sein. Der Wickelkörper 13a kann von einem konzentrisch zur Drehachse 8 angeordneten Ballonbrecher 55 umgeben sein, der einen beim Abziehen des Schussfadens 12 von der rotierenden Fadenwicklung entstehenden Fadenballon 56 begrenzt.

Die Wickeltrommel 15 kann, wie bei der Ausführung nach Fig. 1 - 5, an der Grundscheibe 14 verschwenkbar angelenkt sein. Entsprechend der Darstellung nach Fig. 7 kann die Wickeltrommel 15 an der Grundscheibe 14a entsprechend den Pfeilen 58 geradlinig zwischen der zur Drehachse 8 zentrischen und der durch den Rand der Grundscheibe 14a begrenzten, äussersten exzentrischen Betriebsstellung verstellbar sein, wobei die Schrauben 26 an der Grundscheibe 14a in zueinander parallelen Schlitzen 57, 57a geführt sein können. In der Betriebsstellung nach Fig. 7 sind die Wickeltrommel 15 und die Umlenkelemente 18 auf den Markierungskreis 46a eingestellt. Das Sternrad 33 oder eine entsprechende andere Einrichtung kann über einen Zahnriemen 60 angetrieben sein, der eine auf der Welle 22 angeordnete Riemenscheibe 61, eine auf der Welle 25 der Antriebsschnecke 25a angeordnete Riemenscheibe 62 und eine an der Wickeltrommel 15 angeordnete, gegen den Zahnriemen 60 verspannbare Spannscheibe 63 umschlingt. Die Achse der Spannscheibe 63 ist in einem Schlitz 64 der Grundscheibe 14a beweglich, während das die Riemenscheibe 62 tragende Ende der Welle 25 in einer Fortsetzung des Schlitzes 57a beweglich sein kann. Es sind auch Ausführungsformen ohne Sternrad 33 oder ähnliche Einrichtungen möglich, wobei die entsprechenden Antriebsanordnungen entfallen.

Anstelle von Führungsschlitzen 41, 42, 43; 57, 57a können gegebenenfalls auch einzelne, gegeneinander entsprechend versetzte Bohrungen zur Aufnahme der Schrauben 26 oder entsprechender Befestigungsmittel vorgesehen sein, welche eine stufenartige Verstellung des Wickeldurchmessers gestatten.

Die erfindungsgemässe Speichervorrichtung ist ausser an Webmaschinen auch an anderen Maschinen zur Verarbeitung von fadenförmigem Material, wie z. B. Wirkmaschinen, Strickmaschinen und dergl./anwendbar.

## Patentansprüche

1. Vorrichtung zum Speichern von von einer Vorratsspule abziehbarem fadenförmigem Material, z. B. Schussgarn, Draht, Band usw., insbesondere an einer Webmaschine, mit einem Wickelkörper (13, 13a), der einen um eine Drehachse (8) angeordneten Tragteil (Grundscheibe 14, 14a) und eine auf diesem angebrachte, eine zentrale Achse (16) aufweisende, im wesentlichen zylinderförmige Wickeltrommel (15) sowie eine Anzahl zur Wickeltrommel (15) radial einstellbare Umfangselemente (18) zur Führung des auf dem Umfang des Wickelkörpers (13, 13a) in einer einlagigen Wicklung speicherbaren und vom Wickelkörper (13, 13a) in axialer Richtung über Kopf abziehbaren fadenförmigen Materials enthält, dadurch gekennzeichnet, dass die Wickeltrommel (15) am Tragteil (Grundscheibe 14, 14a) quer zur Drehachse (8) verstellbar befestigt ist.

2. Vorrichtung nach Anspruch 1, dadurch gekennzeichnet, dass die Wickeltrommel (15) am Tragteil (Grundscheibe 14, 14a) um eine gegenüber der Drehachse (8) und gegenüber der zentralen Achse (16) der Wickeltrommel (15) versetzt angeordnete Schwenkachse (24) verschwenkbar angelenkt und um diese Schwenkachse (24) verstellbar befestigbar ist.

3. Vorrichtung nach Anspruch 2, dadurch gekennzeichnet, dass die Schwenkachse (24) der Wickeltrommel (15) gegenüber deren zentraler Achse (16) und gegenüber der Drehachse (8) je um den gleichen Betrag versetzt ist.

4. Vorrichtung nach einem der Ansprüche 1 bis 3, dadurch gekennzeichnet, dass mindestens zwei an der Stirnseite der Wickeltrommel (15) um deren zentrale Achse (16) gegeneinander versetzt angreifende, gegen den Tragteil (Grundscheibe 14, 14a) verspannbare Halteteile (Schrauben 26) vorgesehen sind.

5. Vorrichtung nach Anspruch 4, dadurch gekennzeichnet, dass der Tragteil (Grundscheibe 14, 14a) mindestens zwei an seiner der Wickeltrommel (15) zugekehrten Stirnseite ausgebildete Führungsschlitze (41, 42, 43; 57, 57a) zum Führen je eines der Halteteile (Schrauben 26) enthält.

6. Vorrichtung nach Anspruch 5, dadurch gekennzeichnet, dass die Führungsschlitze (41, 42,43) kreisbogenförmig ausgebildet und konzentrisch zur Schwenkachse (24) der Wickeltrommel (15) angeordnet sind.

7. Vorrichtung nach einem der Ansprüche 1 bis 6, mit in der Wickeltrommel (15) angeordneten Führungselementen (Zähne 36), die je durch eine am Umfang der Wickeltrommel (15) vorgesehenen Öffnung (Schlitz 37) vcn innen her zwischen zwei Windungen des fadenförmigen Materials und zurück führbar sind, dadurch gekennzeichnet, dass die Führungselemente (Zähne 36) über eine in der Wickeltrommel (15) gelagerte, gegenüber der Drehachse (8) des Wickelkörpers (13, 13a) versetzte Welle (25) antreibbar sind, welche mit einer die Drehachse (8) des Wickelkörpers (13, 13a) bestimmenden Antriebswelle (22) relativ zu dieser verstellbar getrieblich verbunden ist.

8. Vorrichtung nach Anspruch 7 mit Führungselementen (Zähne 36), welche an einem Drehkörper (Sternrad 33) ausgebildet sind, der um eine bezüglich der Drehachse (8) des Wickelkörpers (13, 13a) quer gestellte Achse (34) drehbar angeordnet ist, dadurch qekennzeichnet, dass der Tragteil (Grundscheibe 14, 14a) an seiner der Wickeltrommel (15) zugekehrten Stirnseite eine dem Bewegungsbereich des jeweils mit der Wickeltrommel (15) verstellbaren Drehkörpers (Sternrad 33) entsprechende Ausnehmung (45) enthält, welche zur Aufnahme eines in den Bereich des Tragteils (Grundscheibe 14, 14a) einführbaren Abschnitts der Umfangspartie des Drehkörpers (Sternrad 33) geeignet ist.

## Claims

1. A device for storing filamentous material, such as weft yarn, wire, tape or the like, adapted to be drawn off a supply reel, more particularly for a weaving machine, the device having a reel (13,13a) comprising a support member (main disc 14, 14a) disposed about a rotational axis (8) and, disposed thereon, a substantially cylindrical winding drum (15) having a central spindle (14), the device also having a number of peripheral elements (18) which are adjustable radially of the winding drum (15) and are operative to guide the filamentous material storable as a single-layer winding on the reel periphery and adapted to be drawn off over end axially from the reel (13, 13a), characterised in that the winding drum (15) is so secured to the support member (main disc 14, 14a) as to be adjustable transversely of the rotational axis (8).

2. A device according to claim 1, characterised in that the winding drum (15) is so connected to the support member (main disc 14, 14a) as to be pivotable around a pivot axis (24) offset from the rotational axis (8) and from the central axis (16) of the winding drum (15) and as to be adjustable around the pivot axis (24).

3. A device according to claim 2, characterised in that the pivot axis (24) of the winding drum (15) is offset by the same amount from both the winding drum central axis (14) and from the rotational axis (8).

4. A device according to any of claims 1 - 3, characterised in that at least two retaining members (screws 24) are provided which in offset relationship to one another engage the end face of the winding drum (15) around the central axis (16) thereof and which can be tightened against the support member (main disc 14, 14a).

5. A device according to claim 4, characterised in that the support member (main disc 14, 14a) is formed, on its end face near the winding drum (15), with at least two guide slots (41, 42, 43; 57, 57a) each operative to guide one of the retaining members (screws 26).

6. A device according to claim 5, characterised in that the guide slots (41, 42, 43) are arcuate and are concentric of the winding drum pivot axis (24).

7. A device according to any of claims 1 - 6 having guide elements (teeth 34) which are disposed in the winding drum (15) and are each guidable from the inside through an aperture (slot 37) in the winding drum periphery between two turns of the filamentous material and back, characterised in that the guide elements (teeth 36) are drivable by way of a shaft (25) which is mounted in the winding drum (15) and offset from the rotational axis (8) of the reel (13, 13a) and is drivingly engaged with, and adjustable relatively to, a drive shaft (22) determining the rotational axis (8) of the reel (13, 13a).

8. A device according to claim 7 having guide elements (teeth 36) formed on a rotating member (star wheel 33) rotatable around a shaft (34) extending transversely to the rotational axis (8) of the reel (13, 13a), characterised in that the support member (main disc 14, 14a) is formed, on its end face near the winding drum (15) with a recess (45) corresponding to the movement zone of the rotatable member (star wheel 33) adjustable with the winding drum (15), such recess being adapted to receive a part of the periphery of the rotatable member (star wheel 33), such part being introducible into the zone of the support member (main disc 14, 14a).

## Revendications

1. Dispositif de stockage d'une matière filiforme, par exemple fil de trame, fil métallique, ruban, etc., dévidée d'une bobine d'alimentation, notamment sur un métier à tisser, comportant une bobine (13, 13a) qui présente un élément portant (flasque de base 14, 14a) disposé autour d'un axe de rotation (8) et un tambour de bobinage (15) à peu près cylindrique, placé sur cet élément portant et présentant un axe (16) central, ainsi qu'un certain nombre d'éléments périphériquee (18) réglables radialement par rapport au tambour de bobinage (15), destinés à guider la matière filiforme à enrouler en une seule couche sur la bobine (13, 13a) et pouvant être dévidée axialement par le haut de la bobine (13, 13a), caractérisé en ce que le tambour de bobinage (15) est fixé sur l'élément portant (flasque de base 14, 14a) de manière réglable, perpendiculairement à l'axe de rotation (8).

2. Dispositif selon la revendication 1, caractérisé en ce que le tambour de bobinage (15) s'articule sur l'élément portant (flasque de base 14, 14a) de manière à pouvoir pivoter autour d'un axe de pivotement (24) disposé décalé par rapport à l'axe de rotation (8) et par rapport à l'axe (16) central du tambour de bobinage, et peut être fixé de manière réglable autour de cet axe de pivotement (24).

3. Dispositif selon la revendication 2, caractérisé en ce que l'axe de pivotement (24) du tambour de bobinage (15) est décalé d'une même mesure par rapport à son axe (16) central et par rapport à l'axe de rotation (8).

4. Dispositif selon l'une des revendications 1 à 3, caractérisé en ce qu'il est prévu au moins deux éléments de fixation (vis 26) sur la face frontale du tambour de bobinage (15), agissant de manière décalée par rapport à son axe (16) central et pouvant être serrés contre l'élément portant (flasque de base 14, 14a).

5. Dispositif selon la revendication 4, caractérisé en ce que l'élément portant (flasque de base 14, 14a) comporte au moins deux fentes de guidage (41, 42, 43; 57, 57a), pratiquées dans sa face frontale tournée vers le tambour de bobinage (15), destinées à guider chacune l'un des éléments de fixation (vis 26).

6. Dispositif selon la revendication 5, caractérisé en ce que les fentes de guidage (41, 42, 43) sont en arc de cercle et disposées concentriquement par rapport à l'axe de pivotement (24) du tambour de bobinage (15).

7. Dispositif selon l'une des revendications 1 à 6, comportant des éléments de guidage (dents 36) disposés dans le tambour de bobinage (15) et qui peuvent passer chacun à travers une ouverture (fente 37) prévue sur le pourtour du tambour de bobinage (15), entre deux enroulements de la matière filiforme, à partir de l'intérieur et inversement, caractérisé en ce que les éléments de guidage (dents 36) sont entraînés par un arbre (25) monté dans le tambour de bobinage (15), décalé par rapport à l'axe de rotation (8) de la bobine (13, 13a), cet arbre (25) étant relié pour transmission à un arbre d'entraînement (22) déterminant l'axe de rotation (8) de la bobine (13, 13a), de manière réglable par rapport à celui-ci.

8. Dispositif selon la revendication 7, comportant des éléments de guidage (dents 36), formés sur un corps tournant (roue étoilée 33) qui est monté en rotaion autour d'un axe (34) transversal par rapport à l'axe de rotation (8) de la bobine (13, 13a), caractérisé en ce que l'élément portant (flasque de base 14, 14a) présente, sur sa face frontale tournée vers la bobine (15), un évidement (45) correspondant à la zone de déplacement du corps tournant (roue étoilée 33) se déplaçant avec la bobine (15), cet évidement (45) pouvant recevoir une section de la partie périphérique de corps tourant (roue étoilée 33) pouvant être introduite dans la zone de l'élément portant (flasque de base 14, 14a).
